# EUROPÄISCHE PATENTSCHRIFT

(11) **EP 0 520 332 B1**
(45) Veröffentlichungstag und Bekanntmachung des Hinweises auf die Patenterteilung: **20.03.1996**
(21) Anmeldenummer: 92110378.4
(22) Anmeldetag: 19.06.1992
(51) Int. Cl.: B41C 1/10, B41M 1/00, B41N 3/00

(54) **Druckmaschine mit einer löschbaren Druckform**
Printing press with a printing form to be deleted
Presse à imprimer avec une forme d'impression à supprimer

(30) Priorität: 28.06.1991 AU 6993/91
(43) Veröffentlichungstag der Anmeldung: 30.12.1992
(73) Patentinhaber: M.A.N.-ROLAND Druckmaschinen Aktiengesellschaft, D-63012 Offenbach (DE)
(72) Erfinder: Kanck, Asbjorn John, Athelstone, South Australia 5076 (AU)

(56) Entgegenhaltungen:
- EP-A- 0 003 789
- EP-A- 0 298 580
- LU-A- 73 769
- US-A- 3 741 118
- US-A- 3 928 883

## Beschreibung

Die vorliegende Erfindung bezieht sich auf eine Druckmaschine mit einer löschbaren Druckform, ein Verfahren zum Bebildern der Druckform mit einem Druckbildniederschlag und ein Verfahren zum Entfernen des Druckbildniederschlags von der Druckform.

Es ist bekannt, Druckbildniederschläge auf der Oberfläche einer hydrophilen lithographischen Druckform aufzubringen und derartige Druckbildniederschläge durch die Anwendung von Wärme zu fixieren. Außerdem ist es bekannt, derartige Druckbildniederschläge von der Oberfläche der Druckform nach Beendigung des Druckprozesses wieder zu entfernen. Insbesondere ist es aus CA-P-10 75 300 bekannt, mittels eines elektrostatographischen Verfahrens einen Druckbildniederschlag auf einem elektrostatographischen Übertragungsmedium zu erzeugen, den Druckbildniederschlag anschließend auf die Oberfläche einer lithographischen Druckform aufzubringen und mittels Wärme auf ihr zu fixieren. Nachdem der Druckbildniederschlag für das Bedrucken einer Bedruckstoffbahn gedient hat, wird er anschließend von der Oberfläche der lithographischen Druckform mittels eines Lösungsmittels unter Anwendung von Reibung entfernt. Dieses Verfahren hat einige Nachteile, insbesondere ist der Schritt zur Entfernung des Bildes von der Druckform sehr aufwendig, da er die gleichzeitige Anwendung eines geeigneten Losungsmittels und von Reibung erfordert. Dies ist ein mühsamer und zeitaufwendiger Vorgang, der darüber hinaus die Oberflächenkörnung der lithographischen Druckform verschlechtern kann und beträchtlich die Hydrophilie der Druckform verringert.

Zusätzlich muß, wenn dieser Vorgang innerhalb des Druckwerkes ausgeführt wird, darauf geachtet werden, daß das Lösungsmittel ausschließlich mit der Oberfläche der Druckform in Berührung kommt und unter gar keinen Umständen die Druckfarbe in dem Farbkasten des Druckwerks kontaminiert. Darüber hinaus sind derartige Lösungsmittel allgemein umweltschädigend und haben einen niedrigen Flammpunkt.

Wenn andererseits der Druckbildniederschlag nach einem ebenfalls an sich bekannten Erwärmungsprozeß entfernt wird, so erfordert dies, die Druckform aus dem Druckwerk herauszunehmen und in einem Ofen bei einer geeigneten Temperatur für eine bestimmte Zeit zu erwärmen, um den Druckbildniederschlag zu entfernen. Ein derartiger Prozeß ist deswegen nicht dazu geeignet, ihn innerhalb des Druckwerks auszuführen, weil das Anbringen eines Erwärmungsmantels oder einer ähnlichen Vorrichtung notwendig ist, um den Druckbildniederschlag zu verflüssigen und von der Druckform zu entfernen.

Bei bekannten Verfahren zur Aufbringung eines Druckbildniederschlags auf einer Druckform ist nachteilhaft, daß die Erwärmung primär zur Bildung eines verfritteten Niederschlags anstelle einer gewünschten Adhäsion des den Druckbildniederschlag bildenden Materials auf der Druckform führt.

Aus der EP 0 298 580 A 2 ist eine Druckmaschine mit einer in ihr bebilderbaren auf einem Formzylinder aufgespannten Druckform bekannt. Zur Bebilderung wird ein Druckbildniederschlag aus Düsen eines Druckkopfs auf die Druckform aufgesprüht. Die Druckform ist auch löschbar.

Aus derr LU 73 769 A sind Laminat- oder Schichtplatten bekannt, die in einem Imprägnier- oder Heißpreßvertahren erzeugt werden, und anschließend von einem Träger, beispielsweise einem Baumwoll- oder Seidenband, wie es bei Schreibmaschinen Verwendung findet, unter Wärme bebildert werden. Zur Erwärmung dienen Hochfrequenzfelder.

Es ist die Aufgabe der vorliegenden Erfindung, die Nachteile des Standes der Technik zu überwinden und eine Druckmaschine zu schaffen, in der mittels Wärme ein Druckbildniederschlag von außen auf eine Druckform aufgebracht werden kann, der zu einer starken und vollständigen Adhäsion mit der Druckform führt und der sich nach Beendigung des Druckauftrags anschließend wieder innerhalb der Druckmaschine entfernen läßt, sowie Verfahren zum Bebildern der Druckform mit einem Druckbildniederschlag sowie zur Entfernung dieses Druckbildniederschlags zu schaffen, die innerhalb der Druckmaschine durchgeführt werden.

Die Aufgabe wird, wie in Patentanspruch 1 bzw. 5, 7 oder 8 angegeben, gelöst.

Außerdem ist es möglich, das Aufschmelzen des Druckbildniederschlags auf der Druckform gleichzeitig mit der Aufbringung des Druckbildniederschlags durchzuführen. Mit einigen Anpassungen an die entsprechenden Verfahrensbedingungen läßt sich der gleiche Apparat verwenden, um einerseits den Druckbildniederschlag aufzubringen und ihn nach Beendigung eines Druckprozesses zu entfernen, ohne Lösungsmittel oder Reibung verwenden zu müssen.

Nachstehend wird die Erfindung anhand der einzigen Figur in einem Ausführungsbeispiel erläutert. Die Figur zeigt eine Vorrichtung, die verwendet wird, um einen Druckbildniederschlag 2 auf der Oberfläche einer Druckform 1 durch Schmelzen aufzubringen und anschließend den Druckbildniederschlag von der Druckform 1 wieder zu entfernen. Die Druckform 1 trägt den Druckbildniederschlag 2 auf ihrer äußeren Oberfläche, während sie selbst auf der äußeren Oberfläche eines drehbaren Formzylinders 3 aufgebracht ist. Eine gebogene Elektrode 4, die zu einer Hochfrequenz-Induktionsheizung 5 gehört, ist in der Nähe der Druckform 1 angeordnet, ihr Abstand zu der Druckform 1 läßt sich verändern. Wenn der Hochfrequenz-Induktionsheizung 5 Energie zugeführt wird, liegt auch an der Elektrode 4 Spannung an. Als Gegenelektrode dient der Formzylinder 3. Wenn die Druckform aus einem Metall besteht, ist der Formzylinder 3 vorzugsweise leitend mit ihr verbunden. Vorzugsweise liegt der Formzylinder 3 auf Massepotential. Die Druckform 1 kann jedoch auch aus einem nicht leitenden Material, beispielsweise Keramik, bestehen.

Der Druckbildniederschlag 2 läßt sich gemäß der vorliegenden Erfindung vorzugsweise aus einer Düse oder aus mehreren, beispielsweise nebeneinander angeordneten Düsen auf die Druckform 1 aufsprühen. Ein durch die Düse oder die Düsen aufsprühbares flüssiges Medium enthält flüchtige Komponenten, wie nachfolgend noch beschrieben wird. Es versteht sich jedoch, daß das Aufschmelzen und das Entfernen des Druckbildniederschlags 2 unabhängig davon sind, nach welchem Verfahren das flüssige Medium vorher aufgebracht wurde, und daß sich diese Verfahren auch in Verbindung mit elektrostatographischen Methoden zur Herstellung einer Druckvorlage verwenden lassen.

Wenn die Druckform 1 eine hydrophile Oberfläche hat, wird ein hydrophober Druckbildniederschlag 2 aufgebracht; wenn sie eine hydrophobe Oberfläche hat, wird ein hydrophiler Druckbildniederschlag 2 aufgebracht.

Gemäß der vorliegenden Erfindung ist die Elektrode 4 der Hochfrequenz-Induktionsheizung 5 kreisbogenförmig und befindet sich in einem gewissen Abstand zu der Druckform 1. Durch Steuerung der an ihr anliegenden Spannung, der Frequenz und der Betriebsdauer der Induktionsheizung 5 läßt sich eine mehr oder weniger oberflächliche Erwärmung der lithographischen Druckform 1 erzielen, um den Druckbildniederschlag 2 auf ihrer Oberfläche wirksam von innen heraus aufzuwärmen. Dadurch wird der Druckbildniederschlag 2 auf der Oberfläche der Druckform 1 aufgeschmolzen, bevor er innerlich zusammenhängend wird. Dadurch werden Brückenbildungen innerhalb des Druckbildniederschlags 2 vermieden, die zu dessen vorzeitiger Zerstörung während des Druckprozesses führen könnten.

Das aus der Düse oder den Düsen aufsprühbare flüssige Medium zur Bildung des Druckbildniederschlags 2 ist beispielsweise folgendermaßen zusammengesetzt:

| | |
|---|---|
| Styrolmaleinsäureanhydrid | 12 g |
| Ammoniak | 5 g |
| Bakterizid | 2 g |
| Farbstoff | 2 g |
| Diethylenglykoldiethylether | 30 g |
| Wasser | 949 g |

Bei diesem flüssigen Medium ist Styrolmaleinsäureanhydrid die durch Wärme aufschmelzbare Komponente. Styrolmaleinsäureanhydrid ist in einem wäßrigen alkalischen Medium löslich. Der Farbstoff dient ausschließlich zur Erzeugung eines visuell sichtbaren Druckbildniederschlags 2. Er ist nicht notwendigerweise Bestandteil des flüssigen Mediums. Das Bakterizid und der Diethylenglykoldiethylether sind nur für die Aufbringung durch die Düse relevant und haben keinerlei Bedeutung für den aus der Druckfarbe schließlich entstehenden Druckbildniederschlag 2. Die Druckform 1 ist beispielsweise eine Aluminiumplatte mit einer körnigen Oberfläche, die auf dem Formzylinder 3 befestigt ist.

Der auf diese Weise entstandene Druckbildniederschlag 2 wird nun durch Aufschmelzen auf der Oberfläche der Druckform 1 mittels der Induktionsheizung 5 verfestigt, wobei sich die Induktionsheizung 5 bei veränderlichen Frequenzen im kHz-Bereich betreiben läßt. Die Elektrode 4, an der die Spannung anliegt, befindet sich beispielsweise in einem Abstand von 6 mm. Da die Elektrode 4 beispielsweise nicht die ganze Breite des der Oberfläche der Druckform 1 überdeckt, wird sie parallel zur Längsachse des Formzylinders 3 beispielsweise mit einer Geschwindigkeit von 0,5 cm/s von einem Schrittmotor 6 bewegt. Bei einer Frequenz von 140 kHz liegt die Leistung bei 1,5 kW. Nachdem die Elektrode 4 jeweils die ganze Breite der Oberfläche der Druckform 2 überfahren hat, dreht sich der Formzylinder 3 entsprechend weiter, so daß die Elektrode 4 den Formzylinder 3 im nächsten Schritt wiederum parallel zu seiner Längsachse in der anderen Richtung überfährt. Auf diese Weise wird, nachdem sich der Formzylinder 3 jeweils um den der Bogenlänge der Elektrode 4 entsprechenden Kreisabschnitt vorwärts gedreht hat, der Druckbildniederschlag 2 auf der gesamten Oberfläche der Druckform 1 aufgeschmolzen. Wenn sich die Elektrode 4, wie in der Figur dargestellt, beispielsweise über ein Viertel des Kreisabschnitts des Formzylinders 3 erstreckt, so bedarf es einer dreimaligen Weiterdrehung des Formzylinders 3 um ein Viertel seines Umfangs, um die Druckform 1 über ihrer gesamten Oberfläche mit einem beständigen Druckbildniederschlag zu versehen.

Nachdem die Druckform 1 anschließend für einen Offset-Druckprozeß verwendet worden ist, soll der Druckbildniederschlag 2 wieder entfernt werden. Nach Entfernung überschüssiger Druckfarbe wird erneut ein Aufschmelzprozeß durchgeführt. In diesem Fall wird der Abstand zwischen der Oberfläche der Druckform 1 und der Elektrode 4 kleiner als beim Verfestigen des Druckbildniederschlags 2 gewählt. Er beträgt in diesem Falle beispielsweise 4 mm, um den Druckbildniederschlag 2 zu entfernen und die Druckform 1 für den nächsten Bebilderungsprozeß vorzubereiten.

In einem anderen Ausführungsbeispiel wird zum Ablösen des Druckbildniederschlags 2 die Energiezufuhr je Zeiteinheit auf 1,6 kW erhöht, während die Frequenz 150 kHz beträgt. Die Abstände der Elektrode 4 beim Aufbringen und beim Entfernen des Druckbildniederschlags 2 werden gleich gewählt. Als Elektrode 4 dient wieder eine kreisbogenförmig ausgebildete Elektrode.

In einem weiteren Ausführungsbeispiel wird eine flache Elektrode verwendet, die in Umfangsrichtung des Formzylinders 3 nur eine geringe Ausdehnung hat und sich über die gesamte Länge der Mantelfläche erstreckt. Sie hat einen Abstand von 5 mm zu der Oberfläche der Druckform 1. Bei einer Energiezufuhr je Zeiteinheit von 3 kW und einer Frequenz von 150 kHz wird der Druckbildniederschlag 2 aufgeschmolzen. Dabei wird der Formzylinder 3 mit einer Geschwindigkeit von 1 cm/s beim Aufbringen und mit einer Geschwindigkeit von 0,5 cm/s beim Entfernen des Druckbildniederschlags 2 gedreht. In diesem Fall ist der Schrittmotor 6 nicht erforderlich.

Entsprechend der gewünschten Erwärmungstiefe der von der Elektrode 4 ausgehenden Erwärmung in das Innere der Druckform 1 kann der Abstand zwischen der Elektrode 4 und der Druckform 1 entsprechend angepaßt werden; ebenfalls lassen sich die Frequenzen und die Energiezufuhr entsprechend den verschiedenen Druckformen 1, die sich verwenden lassen, anpassen. So läßt sich beispielsweise das Reinigen der Druckform 1, welches auf jeden Fall mehr Energie benötigt als das Aufbringen des Druckbildniederschlags 2 auf ihr, bei einer höheren Frequenz durchführen als das Aufbringen des Druckbildniederschlags 2.

Die Erfindung läßt sich auch verwenden, wenn die Druckform 1 nicht auf dem Formzylinder 3 aufgebracht ist.

## Patentansprüche

1. Druckmaschine mit einer auf einem Formzylinder (3) aufgebrachten löschbaren hydrophilen oder hydrophoben Druckform (1) und mit einem Druckkopf mit mindestens einer Düse zum Aufbringen eines hydrophoben bzw. eines hydrophilen flüssigen Mediums zur Erzeugung eines Druckbildniederschlags (2) auf der Druckform (1), wobei das flüssige Medium eine durch Wärme schmelzbare Komponente aufweist, dadurch gekennzeichnet, daß die Druckmaschine eine in der Nähe des Formzylinders (3) angeordnete Erwärmungsvorrichtung (5) aufweist, durch die die Komponente als Druckbildniederschlag (2) auf der Druckform (1) fixierbar und von ihr entfernbar ist.

2. Druckmaschine nach Anspruch 1, dadurch gekennzeichnet, daß die Druckform (1) eine metallische Druckform (1), insbesondere aus Aluminium, ist.

3. Druckmaschine nach Anspruch 2, dadurch gekennzeichnet, daß die Erwärmungsvorrichtung eine Induktionsheizung (5) ist.

4. Druckmaschine nach Anspruch 3, dadurch gekennzeichnet, daß die Induktionsheizung (5) bei einer veränderbaren Frequenz betreibbar ist.

5. Verfahren zur Bebilderung der löschbaren Druckform (1) in der Druckmaschine nach Anspruch 3 oder 4, dadurch gekennzeichnet, daß diese mittels einer Elektrode (4), die sich in einem ersten Abstand von der Druckform (1) befindet, dem Druckbildniederschlag (2) hochfrequente elektrische Energie zuführt.

6. Verfahren nach Anspruch 5, dadurch gekennzeichnet, daß die Elektrode (4) durch einen Schrittmotor (6) parallel zur Längsachse eines Formzylinders (3) bewegt wird, auf dem die Druckform aufgebracht ist.

7. Verfahren zum Entfernen des gemäß Anspruch 5 oder 6 aufgebrachten Druckbildniederschlags (2) von der Druckform (1), dadurch gekennzeichnet, daß sich die Elektrode (4) in einem zweiten Abstand zu der Druckform (1) befindet, der kleiner ist als der erste Abstand, während die gleiche elektrische Energie zugeführt wird.

8. Verfahren zum Entfernen des gemäß Anspruch 5 oder 6 aufgebrachten Druckbildniederschlags (2) von der Druckform (1), dadurch gekennzeichnet, daß die Elektrode (4) sich in dem ersten Abstand von der Druckform (1) während eines Zeitraumes befindet, der länger ist als der während des Aufbringens des Druckbildniederschlags (2).

## Claims

1. Printing machine having an erasable hydrophilic or hydrophobic printing forme (1) applied to a forme cylinder (3), and a printing head having at least one nozzle for applying a hydrophobic or a hydrophilic liquid medium for producing a printed image deposit (2) on the printing forme (1), the liquid medium having a heat-fusible component, characterised in that the printing machine has a heating means (5) arranged near the forme cylinder (3) by which the component can be fixed on the printing forme (1) as a printed image deposit (2) and removed from it.

2. Printing machine according to claim 1, characterised in that the printing forme (1) is a metallic printing forme (1), in particular of aluminium.

3. Printing machine according to claim 2, characterised in that the heating means is an induction heating means (5).

4. Printing machine according to claim 3, characterised in that the induction heating means (5) can be operated at a variable frequency.

5. Process for the imaging of the erasable printing forme (1) in the printing machine according to claim 3 or 4, characterised in that it supplies high-frequency electrical energy to the printed image deposit (2) by means of an electrode (4) which is at a first distance from the printing forme (1).

6. Process according to claim 5, characterised in that the electrode (4) is moved by a stepper motor (6) parallel to the longitudinal axis of a forme cylinder (3) on which the printing forme is applied.

7. Process for removing the printed image deposit (2), applied according to claim 5 or 6, from the printing forme (1), characterised in that the electrode (4) is at a second distance from the printing forme (1) which is smaller than the first distance whilst the same electrical energy is supplied.

8. Process for removing the printed image deposit (2), applied according to claim 5 or 6, from the printing forme (1), characterised in that the electrode (4) is at the first distance from the printing forme (1) for a period which is longer than the one during the application of the printed image deposit (2).

## Revendications

1. Presse d'imprimerie avec une plaque (1) hydrophile ou hydrophobe effaçable portée sur un cylindre porte-plaque (3) et une tête d'impression avec au moins un buse pour amener un milieu liquide hydrophobe respectivement hydrophile pour produire un dépôt de marquage d'impression (2) sur une plaque (1), le milieu liquide présentant un composant durcissant à la chaleur, caractérisée en ce que la presse d'imprimerie présente un dispositif de réchauffement (5) disposé à proximité du cylindre porte-plaque (3), par lequel le composant peut être fixé sur la plaque (1) comme dépôt de marquage d'impression (2) et peut en être enlevé.

2. Presse d'imprimerie selon la revendication 1, caractérisée en ce que la plaque (1) est une plaque métallique (1), en particulier en aluminium.

3. Presse d'imprimerie selon la revendication 2, caractérisée en ce que le dispositif de réchauffement est un chauffage par induction (5).

4. Presse d'imprimerie selon la revendication 3, caractérisé en ce que le chauffage par induction (5) peut être exploité à une fréquence variable.

5. Procédé d'illustration d'une plaque effaçable (1) dans la presse d'imprimerie selon la revendication 3 ou 4, caractérisé en ce que celui-ci amène une énergie électrique haute fréquence au dépôt de marquage d'impression (2) au moyen d'une électrode (4), qui se trouve à une première distance de la plaque (1).

6. Procédé selon la revendication 5, caractérisé en ce que l'électrode (4) est déplacée par un moteur pas à pas (6) parallèlement à l'axe longitudinal d'un cylindre porte-plaque (3), sur lequel la plaque est amenée.

7. Procédé pour enlever de la plaque (1) le dépôt de marquage d'impression (2) épandu selon la revendication 5 ou 6, caractérisé en ce que l'électrode (4) se trouve à une deuxième distance par rapport à la plaque (1), qui est inférieure à la première distance, alors que la même énergie électrique est fournie.

8. Procédé pour enlever de la plaque (1) le dépôt de marquage d'impression (2) épandu selon la revendication 5 ou 6, caractérisé en ce que l'électrode (4) se trouve à la première distance de la plaque (1) pendant une première période, qui est plus longue que celle lors de l'épandage du dépôt de marquage d'impression.
